# EUROPÄISCHE PATENTSCHRIFT

(11) **EP 0 838 420 B1**
(45) Veröffentlichungstag und Bekanntmachung des Hinweises auf die Patenterteilung: **03.01.2001**
(21) Anmeldenummer: 97118424.7
(22) Anmeldetag: 23.10.1997
(51) Int. Cl.: B65H 23/025, B41F 13/02

(54) **Vorrichtung zur Korrektur des Fan-Out-Effektes an Rollenrotationsdruckmaschinen**
Device for correcting the fan-out effect in rotary roller printing machines
Dispositif pour corriger l'effet d'élargissement dans les machines à imprimer rotatives à rouleaux

(30) Priorität: 25.10.1996 DE 19644390
(43) Veröffentlichungstag der Anmeldung: 29.04.1998
(73) Patentinhaber: Koenig & Bauer Aktiengesellschaft, 97080 Würzburg (DE)
(72) Erfinder: Marx, Helmut Hermann, 97082 Würzburg (DE)

(56) Entgegenhaltungen:
- WO-A-98/18626
- DE-A- 4 327 646
- DE-U- 29 501 373
- US-A- 5 511 473

## Beschreibung

Die Erfindung betrifft eine Vorrichtung zur Korrektur des Fan-Out-Effektes an Rollenrotationsdruckmaschinen entsprechend dem Oberbegriff des Anspruches 1.

Durch die DE 295 01 373 U ist eine Vorrichtung bekannt, bei welcher zwischen dem zweiten und dritten Doppeldruckwerk einer vier Doppeldruckwerke aufweisenden Rotationsdruckmaschine zwei Bildstellrollen angeordnet sind.
Diese Bildstellrollen sind frei drehbar an schwenkbaren Hebeln gelagert.

Die DE 43 27 646 A, die dem oberbegriff des Anspruchs 1 entspricht, und die US 55 11 473 A beschreiben Vorrichtungen zur Korrektur des Fan-Out-Effektes mit auf beiden Seiten einer Papierbahn angeordneten Stellelementen und Gegenstellelementen.

Der Erfindung liegt die Aufgabe zugrunde, eine Vorrichtung zur Korrektur des Fan-Out-Effektes an Rollenrotationsdruckmaschinen zu schaffen.

Diese Aufgabe wird erfindungsgemäß durch die Merkmale des kennzeichnenden Teils des Anspruches 1 gelöst.

Die durch die Erfindung erzielbaren Vorteile bestehen insbesondere darin, daß der Fan-Out-Effekt insbesondere bei Papierbahnen größerer Breite korrigiert werden kann, wie sie z. B. bei der Herstellung von Telefonbüchern verwendet werden. Durch die voneinander unabhängig an die Papierbahn anstellbaren Stell- und Gegenstellelemente ist es möglich, auch bei einseitig seitlichen Registerabweichungen gezielt Abhilfe zu schaffen.

Ein Ausführungsbeispiel der Erfindung ist in der Zeichnung dargestellt und wird im folgenden näher beschrieben.

Es zeigen
- Fig. 1: die schematische Darstellung der Seitenansicht einer Vorrichtung in Arbeits- und Ruhestellung jedoch ohne Seitengestell;
- Fig. 2: eine Ansicht II-II auf die Vorrichtung nach Fig. 1

Bei einer Rollenrotationsdruckmaschine ist die erfindungsgemäße Vorrichtung zur Korrektur des Fan-Out-Effektes zwischen dem zweiten und dritten Druckwerk angeordnet. Dazu ist in zwei Seitengestellen 1; 2 auf einer linken Seite 3 einer vorgesehenen Papierführung für eine die Druckwerke durchlaufenden Papierbahn 4 eine Schwenkspindel 6 verdrehbar gelagert. Sie nimmt drehfest eine Mehrzahl n, z. B. vier, jeweils in einem Abstand a, z. B. einem Viertel einer Breite der Papierbahn 4, angeordnete Schwenkhebel 11 mit je einem Stellelement 7 bis 10, z. B. einer Blasdüse oder Stellrolle auf. Die Schwenkhebel 11 enden in Gabeln 17, welche jeweils die Stellelemente 7 bis 10 - z. B. Stellrollen - drehbar aufnehmen. Die Schwenkspindel 6 ist z. B. mittels eines seitengestellfesten Getriebemotors 12 verdrehbar, so daß die Stellrollen 7 bis 10 von einer vom Papierweg der Papierbahn 4 nach links entfernten Ruhestellung B in eine Arbeitsstellung C (gestrichelte Darstellungen in Fig. 1 und 2) rechts neben den Papierweg der Papierbahn 4 bringbar sind.

Rechts neben dem vorgesehenen Papierweg der Papierbahn 4 sind eine Mehrzahl m, z. B. drei, in z. B. einem gleichen Abstand a voneinander beabstandeter Gegenstellelemente 14 bis 16, z. B. Gegenblasdüsen oder Gegenstellrollen vorgesehen. Die Gegenstellelemente 14 bis 16 sind axial um einen Betrag kleiner a, z. B. a/2 zu den Stellelementen 7 bis 10 versetzt angeordnet. Dabei sind die äußeren Gegenstellelemente 14; 16 jeweils z. B. in einem Abstand a von einer der Seitenkanten 18; 19 der Papierbahn 4 bzw. von den Stirnseiten der Gummizylinder angeordnet.

Jede der Gegenstellelemente 14 bis 16 ist von einer rechts von der Papierbahnführung vorgesehenen Ruhestellung D ausgehend, einzeln in eine individuelle Arbeitsstellung E bzw. F bzw. G bringbar. Die Ruhestellung D kann jeweils rechts neben , auf oder links neben dem vorgesehenen Papierbahnweg sein. Hierbei wird schließlich jeweils die rechte Seite 13 der Papierbahn 4 berührt (Fig. 2). Dazu ist z. B. für das mittlere Gegenstellelement 15 eine in den Seitengestellen 1; 2 gelagerte Schwenkspindel 21 vorgesehen, welche drehfest mit einem zweiten Ende eines für das Gegenstellelement 15 vorgesehenen Schwenkhebels 20 verbunden ist.

Das jeweils erste Ende jedes Schwenkhebels 20 nimmt jeweils das Gegenstellelement 14; 15; 16, z. B. als Stellrolle ausgebildet auf. Die Stellrollen sind z. B. mittels einer Gabel 17 drehbar gelagert. Die Schwenkspindel 21 wird z. B. mittels eines seitengestellfesten Getriebemotors 22 verschwenkbar angetrieben.
Die rechten Schwenkhebel 20 für die äußeren Gegenstellelemente 14; 16 sind auf Hohlwellen 23; 24 angeordnet. Die Hohlwellen 23; 24 sind auf der Schwenkspindel 21 aufgefädelt. Jede Hohlwelle 23; 24 ist an ihrem seitengestellnahen Ende drehfest mit einem Zahnrad 26; 27 versehen, was jeweils mit einem Zahnrad 28; 29 eines Antriebsmotors 31; 32 kämmt.

Die Funktionsweise der erfindungsgemäßen Vorrichtung ist wie folgt. Wird eine infolge Papierfeuchtigkeit (Fan-Out-Effekt) verbreiterte Papierbahn 4 in Richtung der Gummizylinder 33; 34 des nächstfolgenden Druckwerkes bewegt, so werden die Stellelemente 7 bis 10 mittels des Getriebemotors 12 aus der Ruhestellung B zur Arbeitsstellung C in Richtung der theoretischen Papierbahnführung der Papierbahn 4 verschwenkt, bis die Papierbahn 4 berührt wird. Die Gegenstellelemente 14 bis 16 werden ebenfalls über die Schwenkspindel 21 bzw. die Hohlwellen 23; 24 mittels der Motoren 31; 22; 32 von einer Ruhestellung D in Richtung des vorgesehenen Papierbahnweges nach links bewegt - z. B. verschwenkt oder verschoben -, bis die Papierbahn 4 berührt wird, jeweils in eine Arbeitsstellung E bzw. F bzw. G. Hierdurch werden in der Papierbahn 4 temporäre Längsfalten 36 ausgebildet, die von Verschmälerung der Papierbahn 4 in druckfreien Räumen ausgehen. Durch die scheinbare Verschmälerung der Papierbahn 4 werden die Auswirkungen des Fan-Out-Effektes korrigiert.

Bei einer größeren einseitigen seitlichen Registerabweichung ist es möglich, durch die Wahl der Tiefe des "Ineinandergreifens" der Gegenstellelemente 14, 15, 16 in den Bereich der Stellelemente 7 bis 10 einen Ausgleich zu schaffen.

Der Schwenkwinkel der einzelnen Gegenstellelemente 14 bis 16 ist einzeln einstellbar. Es wäre möglich, die Stellelemente 7 bis 10 einzeln zu verschwenken. Hierzu wäre die gleiche Einrichtung wie für die Gegenstellelemente 14 bis 16 vorzusehen.

Sämtliche Motoren 12; 22; 31; 32 sind mit ihrem Gehäuse am Seitengestell 1 oder 2 verdrehfest angeordnet. An jedem der genannten Motoren 12; 22; 31; 32 kann z. B. ein nichtdargestellter Drehwinkel-Lagegeber angeordnet sein, welcher die jeweilige Stellung der zugeordneten Stellelemente 7 bis 10 bzw. Gegenstellelemente 14 bis 16 an einen Maschinenleitstand meldet.

Die Schwenkspindel 6 weist eine Schwenkachse 37 und die Schwenkspindel 21 sowie die Hohlwellen 23; 24 weisen eine gemeinsame Schwenkachse 38 auf.

Vom Maschinenleitstand aus kann sowohl eine Steuerung als auch eine Regelung der Stellelemente 7 bis 10 bzw. Gegenstellelemente 14 bis 16 vorgenommen werden.

Nach einer anderen Ausführungsvariante der Erfindung können die Stellelemente 7 bis 10 auch auf einer zwischen den Seitengestellen 1; 2 angeordneten Spindel 4 oder Traverse frei drehbar gelagert sein.

Die Stellelemente 7 bis 10 und/oder die Gegenstellelemente 14 bis 16 sind axial verschiebbar angeordnet.

Die Stellelemente 7 bis 10 und die Gegenstellelemente 14 bis 16 können als rotierbare Rollen oder Blasdüsen ausgebildet sein. Ihre An- und Abstellung kann mittels der beschriebenen Schwenkbewegung geschehen. Auch sind verschiebbare Schlitten, auf denen jeweils die Stellelemente 7 bis 10 bzw. jeweils die Gegenstellelemente 14 bis 16 einzeln oder gemeinsam befestigt sind, geeignet. Der Antrieb der Schlitten kann z. B. mittels traversenfesten drehrichtungsumkehrbaren Motoren und Gewindespindeln (Schraubengetriebe) erfolgen.

### Bezugszeichenliste

- 1: Seitengestell
- 2: Seitengestell
- 3: Seite, linke (4)
- 4: Papierbahn
- 5: -
- 6: Schwenkspindel
- 7: Stellelement (6)
- 8: Stellelement (6)
- 9: Stellelement (6)
- 10: Stellelement (6)
- 11: Schwenkhebel, linke (7 bis 10)
- 12: Getriebemotor (6)
- 13: Seite, rechte (4)
- 14: Gegenstellelement
- 15: Gegenstellelement
- 16: Gegenstellelement
- 17: Gabel
- 18: Seitenkante (4)
- 19: Seitenkante (4)
- 20: Schwenkhebel rechte (14 bis 16)
- 21: Schwenkspindel (15)
- 22: Getriebemotor (15)
- 23: Hohlwelle
- 24: Hohlwelle
- 25: -
- 26: Zahnrad (23)
- 27: Zahnrad (24)
- 28: Zahnrad (31)
- 29: Zahnrad (32)
- 30: -
- 31: Antriebsmotor (14)
- 32: Antriebsmotor (16)
- 33: Gummizylinder
- 34: Gummizylinder
- 35: -
- 36: Längsfalte (4)
- 37: Schwenkachse (6)
- 38: Schwenkachse (21; 23; 24)

- B: Ruhestellung (7 bis 10)
- C: Arbeitsstellung (7 bis 10)
- D: Ruhestellung (14 bis 16)
- E: Arbeitsstellung (14)
- F: Arbeitsstellung (15)
- G: Arbeitsstellung (16)

- a: Abstand (7, 8)
- n: Anzahl (7 bis 10)
- m: Anzahl (14 bis 16)

## Patentansprüche

1. Vorrichtung zur Korrektur des Fan-Out-Effektes mit seitlich auf einer ersten Seite eines Papierbahnweges angeordneten in Richtung Papierbahnweg hin- und wegbewegbaren, nebeneinander befindlichen und zueinander beabstandeten Stellelementen (7 bis 10), wobei auf einer Gegenseite des Papierbahnweges in Richtung auf ihn hin- und wegbewegbare nebeneinander, zueinander beabstandete Gegenstellelemente (14 bis 16) vorgesehen sind, wobei Stellelemente (7 bis 10) und Gegenstellelemente (14 bis 16) so gegenüberliegend angeordnet sind, daß die Stellelemente (7 bis 10) jeweils in den Abstand (a) zwischen den Gegenstellelementen (14 bis 16) und die Gegenstellelemente (14 bis 16) jeweils in den Abstand (a) zwischen den Stellelementen (7 bis 10) gerichtet sind, wobei die Stellelemente (7 bis 10) und/oder Gegenstellelemente (14 bis 16) mittels Schwenkbewegung um eine Schwenkachse (37; 38) in Richtung Papierbahnweg hin- und wegbewegbar sind, dadurch gekennzeichnet, daß die Stellelemente (7 bis 10) und/oder die Gegenstellelemente (14 bis 16) axial verschiebbar angeordnet sind.

2. Vorrichtung nach Anspruch 1, dadurch gekennzeichnet, daß die Stellelemente (7 bis 10) einzeln oder gemeinsam in Richtung Papierbahnweg hin- und wegbewegbar sind.

3. Vorrichtung nach Anspruch 1, dadurch gekennzeichnet, daß die Gegenstellelemente (14 bis 16) einzeln oder gemeinsam in Richtung Papierbahnweg hin- und wegbewegbar sind.

4. Vorrichtung nach Anspruch 1, dadurch gekennzeichnet, daß die Stellelemente (7 bis 10) und/oder die Gegenstellelemente (14 bis 16) rotierbare Stellrollen sind.

5. Vorrichtung nach Anspruch 1, dadurch gekennzeichnet, daß die Stellelemente (7 bis 10) und/oder die Gegenstellelemente (14 bis 16) Blasdüsen sind.

6. Vorrichtung nach Anspruch 1, dadurch gekennzeichnet, daß der Abstand (a) der Stellrollen (7 bis 10) sowie der Gegenstellrollen (14 bis 16) jeweils einem Viertel einer Breite der Papierbahn (4) entspricht.

7. Vorrichtung nach Anspruch 1, dadurch gekennzeichnet, daß jedes Stellelement (7 bis 10) und/oder Gegenstellelement (14 bis 16) mit einem eigenen Antrieb (12; 22; 31; 32) zu deren Verstellung in Richtung Papierbahnweg versehen ist.

## Claims

1. Apparatus for correcting the fan-out effect, having actuating elements (7 to 10) which are arranged laterally on a first side of a paper web path, can be moved to and fro in the direction of the paper web path, are located beside one another and spaced apart from one another, matching adjusting elements (14 to 16) being arranged on an opposite side of the paper web path and being capable of being moved to and fro in the direction of the said paper web path, arranged beside one another and spaced apart from one another, the actuating elements (7 to 10) and matching actuating elements (14 to 16) being arranged opposite one another such that the actuating elements (7 to 10) are in each case directed into the space (a) between the matching actuating elements (14 to 16), and the matching actuating elements (14 to 16) are in each case directed into the space (a) between the actuating elements (7 to 10), it being possible for the actuating elements (7 to 10) and/or matching actuating elements (14 to 16) to be moved to and fro in the direction of the paper web path by a pivoting movement about a pivot axis (37; 38), characterized in that the actuating elements (7 to 10) and/or the matching actuating elements (14 to 16) are arranged to be axially displaceable.

2. Apparatus according to Claim 1, characterized in that the actuating elements (7 to 10) can be moved to and fro in the direction of the paper web path individually or together.

3. Apparatus according to Claim 1, characterized in that the matching actuating elements (14 to 16) can be moved to and fro in the direction of the paper web path individually or together.

4. Apparatus according to Claim 1, characterized in that the actuating elements (7 to 10) and/or the matching actuating elements (14 to 16) are rotatable actuating rollers.

5. Apparatus according to Claim 1, characterized in that the actuating elements (7 to 10) and/or the matching actuating elements (14 to 16) are blower nozzles.

6. Apparatus according to Claim 1, characterized in that the spacing (a) between the actuating rollers (7 to 10) and between the matching actuating rollers (14 to 16) in each case corresponds to one quarter of the width of the paper web (4).

7. Apparatus according to Claim 1, characterized in that each actuating element (7 to 10) and/or matching actuating element (14 to 16) is provided with its own drive (12; 22; 31; 32) to adjust it in the direction of the paper web path.

## Revendications

1. Dispositif pour corriger l'effet d'élargissement avec des éléments de réglage (7 à 10), disposés latéralement sur un premier côté de la trajectoire de déplacement du papier, déplaçables dans un sens et dans l'autre dans la direction de la trajectoire du papier, se trouvant les uns à côté des autres et espacés les uns des autres, des éléments de réglage conjugués (14 à 16) déplaçables dans un sens et dans l'autre, disposés les uns à côté des autres, espacés les uns des autres, étant prévus sur un côté opposé de la trajectoire de bande de papier, dans la direction de celle-ci, les éléments de réglage (7 à 10) et les éléments de réglage conjugués (14 à 16) étant disposés à l'opposé, de manière que les éléments de réglage (7 à 10) soient orientés chaque fois sous l'espacement (a), entre les éléments de réglage conjugués (14 à 16), et que les éléments de réglage (14 à 16) soient orientés chaque fois sous l'espacement (a), entre les éléments de réglage (7 à 10), les éléments de réglage (7 à 10) et/ou les éléments de réglage conjugués (14 à 16) étant déplaçables dans un sens et dans l'autre dans la direction de la trajectoire de la bande de papier, au moyen d'un mouvement de pivotement effectué autour d'un axe de pivotement (37 ; 38), caractérisé en ce que des éléments de réglage (7 à 10) et/ou les éléments de réglage conjugués (14 à 16) sont disposés de façon déplaçable axialement.

2. Dispositif selon la revendication 1, caractérisé en ce que les éléments de réglage (7 à 10) sont déplaçables dans un sens ou dans l'autre, individuellement ou conjointement, dans la direction de la trajectoire de la bande de papier.

3. Dispositif selon la revendication 1, caractérisé en ce que les éléments de réglage conjugués (14 à 16) sont déplaçables dans un sens et dans l'autre, individuellement ou conjointement, dans la direction de la trajectoire de la bande de papier.

4. Dispositif selon la revendication 1, caractérisé en ce que les éléments de réglable (7 à 10) et/ou les éléments de réglage conjugués (14 à 16) sont constitués de rouleaux de réglage rotatifs.

5. Dispositif selon la revendication 1, caractérisé en ce que les éléments de réglage (7 à 10) et/ou les éléments de réglage conjugués (14 à 16) sont des buses de soufflage.

6. Dispositif selon la revendication 1, caractérisé en ce que l'espacement (a) des rouleaux de réglage (7 à 10) ainsi que des contre-rouleaux de réglage (14 à 16p) correspond chaque fois à un quart de la largeur de la bande de papier (4).

7. Dispositif selon la revendication 1, caractérisé en ce que chaque élément de réglage (7 à 10) et/ou élément de réglage conjugué (14 à 16) est doté d'un entraînement propre (12; 22; 31; 32) pour assurer son réglage, dans la direction de la trajectoire de la bande de papier.
